# EUROPÄISCHE PATENTSCHRIFT

(11) **EP 0 201 629 B1**
(45) Veröffentlichungstag und Bekanntmachung des Hinweises auf die Patenterteilung: **19.09.1990**
(21) Anmeldenummer: 85114973.2
(22) Anmeldetag: 26.11.1985
(51) Int. Cl.: C13F 1/02, C13G 1/00, B01D 9/02

(54) **Verfahren und Vorrichtung zur kontinuierlichen Verdampfungskristallisation für die Zuckergewinnung**
Process and apparatus for the continuous crystallization in the preparation of sugar
Procédé et appareil de cristallisation continue par évaporation pour la préparation du sucre

(30) Priorität: 15.05.1985 DE 3517511
(43) Veröffentlichungstag der Anmeldung: 20.11.1986
(73) Patentinhaber: Braunschweigische Maschinenbauanstalt AG, 38122 Braunschweig (DE)
(72) Erfinder: Matusch, Siegfried, Dipl.-Ing., D-3300 Braunschweig (DE)
(74) Vertreter: Gramm, Werner, Prof. Dipl.-Ing.

(56) Entgegenhaltungen:
- EP-A- 0 065 775
- DE-B- 1 054 065
- DE-C- 971 480
- FR-A- 1 486 046

## Beschreibung

Die Erfindung betrifft ein Verfahren zur kontinuierlichen Verdampfungskristallisation aus einer aus Saft und Kristallen bestehenden Suspension für die Zuckergewinnung, bei dem konzentrierte Zulauflösung sowie Kristallfuß-Magma kontinuierlich in einen ersten Behandlungsraum eingespeist und Produktmagma aus dem letzten Behandlungsraum kontinuierlich abgezogen werden, wobei die Suspension nacheinander durch mehrere voneinander getrennte, runde Behandlungsräume hindurchgeleitet und in jedem Behandlungsraum bei gleichzeitiger Wärmezufuhr in eine interne Umlaufströmung versetzt und niveaugesteuert aus den einzelnen Behandlungsräumen dem jeweils nächstfolgenden Behandlungsraum zugeführt wird.

Die Erfindung betrifft ferner eine Vorrichtung zur Durchführung eines derartigen Verfahrens mit Behandlungsräumen, die als voneinander getrennte zylindrische Apparatekammern übereinander angeordnet sind, einen sich konusförmig nach unten verjüngenden Kammerboden, eine von einem Heizmedium durchströmte Heizung mit von der Suspension durchströmbaren Zwischenraumen, sowie Einrichtungen zum Abführen des Brüdens und zur Überführung der Suspension von der oberen in die jeweils darunterliegende Apparatekammer aufweisen.

Das vorstehende Verfahren sowie die vorstehend erläuterte Vorrichtung lassen sich der DE-A 31 20 732 entnehmen. Hier sind die einzelnen Apparatekammern jeweils entsprechend den Rührwerkskochapparaten für die diskontinuierliche Kristallisation ausgebildet. In jeder Apparatekammer ist oberhalb des Kammerbodens eine Heizkammer mit radial außenliegenden Heizelementen, ein zentrisches Leitrohr sowie ein unten in diesem gehaltenes Rührwerk vorgesehen. Die Rührwerke der erstdurchströmten Apparatekammer sind als hochtourige Mischrührer, die Rührwerke der nachfolgenden Kammern hingegen als niedertourige Umwälzrührer ausgeführt. In den Kammern sind jeweils Niveausteuerungen zur Einpegelung des Niveaus dicht oberhalb der Heizkammer vorgesehen. Die hochtourigen Mischrührer bewirken hochturbulente Scherfelder sowie eine sichtbare Zirkulationsströmung, während die niedertourigen Rührer nur zu einer im wesentlichen laminaren Umlaufströmung führen. Die Suspension wird in allen Apparatekammern in einer konzentrischen Ring-Umlaufströmung mit saugseitiger Zufuhr des Einzugssaftes gehalten. Die Suspension wird niveaugesteuert aus den einzelnen Behandlungsräumen jeweils druckseitig abgezogen und saugseitig dem nächstfolgenden Behandlungsraum zugeführt. Zur Zuführung des zusätzlichen Einzugssaftes (Sirups) in die Apparatekammern ist ein oberhalb des Rührers der jeweiligen Apparatekammer ausmündendes Zulaufrohr über ein Steuerventil mit einer Speiseleitung verbunden. Im Raum unterhalb des Rührers bzw. im Kammerboden ist ein mit einem Steuerventil oder einer Steuerklappe ausgerüstetes Suspensionsabzugsrohr vorgesehen und mit einem Suspensionszuführrohr der nächstfolgenden Kammer verbunden. Das Steuerventil des Zulaufrohres für den Einzugssaft ist mit einem in der zugehörigen Apparatekammer angeordneten Fühler zur Ermittlung der Zähigkeit, der elektrischen Leitfähigkeit, der Dichte oder der Siedepunktserhöhung der Suspension und das Steuerventil bzw. die Steuerklappe des Suspensionsabzugsrohres mit einem in der gleichen Apparatekammer dicht oberhalb der Heizeinrichtung angeordneten Niveaufühler oder -schalter verbunden.

Der Erfindung liegt die Aufgabe zugrunde, das eingangs erläuterte Verfahren hinsichtlich der Suspensions-Verweilzeit-Verteilung zu verbessern und die Vorrichtung zur Durchführung des Verfahrens zu vereinfachen.

Diese Aufgabe wird erfindungsgemäß dadurch gelöst, daß die Suspension in jedem Behandlungsraum auf einer spiralförmigen Bahn einmal umläuft, die sich durch die Überlagerung einer durch das Einspeisen weiterer Suspensionen verursachten, zwangsgeführten Kreisbewegung um die Achse des Behandlungsraums und einer durch den im Heizungsbereich auftretenden Mammut-Pumpeneffekt erzeugten Umlaufbewegung ergibt.

Dabei ist es zusätzlich vorteilhaft, wenn die Suspension auf der zwangsgeführten Kreisbahn auch noch abwechselnd nach oben und unten geführt wird, so daß sich eine gewellte spiralförmige Bahn ergibt.

Durch die der Suspension in jedem Behandlungsraum aufgezwungene Zwangsführung läßt sich eine optimale Verweilzeit-Verteilung erreichen.

Die Überleitung der Suspension von dem einen Behandlungsraum zum nächstfolgenden Behandlungsraum kann im freien Überlauf erfolgen; durch Steuerung der Überlaufhöhe läßt sich das Niveau der Suspension in jedem Behandlungsraum regeln.

Je nach Suspensionskonsistenz kann zumindest in einige Behandlungsräume zusätzlich Sirup geregelt eingespeist werden.

Die der Erfindung zugrundeliegende Aufgabe wird vorrichtungsmäßig in Verbindung mit den eingangs genannten Vorrichtungsmerkmalen dadurch gelöst, daß die Heizung jeder Apparatekammer um ein zentrales, oben und unten offenes Leitrohr herum angeordnet ist und mehrere Heizkammern umfaßt, die hinsichtlich ihrer von der Suspension durchströmten Zwischenräume durch in Umfangsrichtung im gleichen Winkelabstand voneinander angeordnete Trennwände von einander abgegrenzt sind, jedoch über definierte Strömungsquerschnitte in Umfangsrichtung miteinander in Strömungsverbindung stehen, die in Umfangsrichtung eine Zwangsführung für die Suspension bilden, wobei in Strömungsrichtung der Suspension gesehen die erste Heizkammer einen Suspensions-Einlauf und die letzte Heizkammer einen Suspensions-Überlauf aufweisen, der mit dem Suspensions-Einlauf der darunterliegenden Apparatekammer verbunden ist.

Dabei ist es vorteilhaft, wenn das Leitrohr durch die genannten Trennwände in Segmente unterteilt ist, die mantelseitig geschlossen sind und nur boden- und deckenseitig mit der zugeordneten Heizkammer für die Suspension in strömungsaustauschender Verbindung stehen.

Zur Bildung der genannten definierten Strömungsquerschnitte ist es vorteilhaft, wenn zwischen zwei Heizkammern jeweils abwechselnd eine Trennwand den maximalen Suspensionspegel überragt, jedoch unterhalb der Heizung über dem konischen Kammerboden eine Suspensions-Zirkulationsöffnung aufweist, während die in Strömungsrichtung der Suspension nachfolgende Trennwand einen oberen Überlauf in die nachfolgende Heizkammer aufweist und unten strömungsdicht mit dem Kammerboden abschließt.

Die Anzahl der übereinander montierten Einzelapparate ergibt sich aus der zu erzeugenden Magma-Menge. Die in jeder Apparatekammer vorgesehene Zwangsführung ist konstruktiv besonders einfach und bedarf grundsätzlich keiner Steuerung. Besonders vorteilhaft ist dabei, daß der gewünschte Strömungsumlauf der Suspension ohne Rührwerke oder sonstige angetriebene Rühr- oder Mischwerkzeuge erreicht wird. Da jedoch die Fließfähigkeit der Suspension von oben nach unten immer schlechter wird, kann es vorteilhaft sein, je nach Konsistenz der Suspension in der untersten Apparatekammer oder aber in den unteren Apparatekammern, z.B. den beiden untersten Kammern, angetriebene Rühr-oder Mischwerkzeuge vorzusehen, die z.B. als Hubsystem ausgebildet sein können gemäß der Vorrichtung wie sie in der deutschen Patentanmeldung DE-A-35 17 511.7 beschrieben ist. Ein derartiges Hubsystem würde zur Unterstützung des Mammut-Pumpeneffektes dienen.

Brüdenseitig können die übereinander stehenden Apparatekammern miteinander verbunden sein. Der Brüdenabzug erfolgt dann über einen Saftabscheider auf der obersten Apparatekammer. Bei dieser Ausführungsform herrscht in allen Apparatekammern gleicher Druck. Die Brüden werden einem Kondensator, die nicht-kondensierbaren Gase einer Wasserringpumpe zugeführt. Im Brüdenraum herrscht unteratmosphärischer Druck. Es ist aber auch denkbar, die einzelnen Apparatekammern vollständig getrennt auszubilden, so daß jeder Apparateteil mit einem eigenen Brüdenabzug und Saftabscheider ausgerüstet ist. Der Suspensions-Übertritt von einer Apparatekammer zur anderen mußte dann über eine Schleuse erfolgen. Bei dieser Arbeitsweise wären die Apparatekammern mit unterschiedlichen Brüden-Drücken zu betreiben.

Weitere Merkmale sind Gegenstand der Unteransprüche und werden zusammen mit weiteren Vorteilen der Erfindung anhand eines Ausführungsbeispiels näher erläutert.

In der Zeichnung ist eine als Beispiel dienende Ausführungsform der Erfindung schematisch dargestellt. Es zeigen:
Figur 1 einen Verdampfungskristallisationsturm im Längsschnitt und
Figur 2 in vergrößertem Maßstab einen Querschnitt durch den Turm gemäß Figur 1.

Gemäß Figur 1 besteht der dargestellte Verdampfungskristallisationsturm aus voneinander getrennten, übereinander angeordneten zylindrischen Apparatekammern 1, deren Anzahl sich aus der zu erzeugenden Magma-Menge ergibt. Jede Apparatekammer 1 weist einen sich konusförmig nach unten verjüngenden Kammerboden 2 auf, der mit einem zentrischen Strömungskegel 3 versehen ist, der für einen Brüdenabzug zugleich eine Kaminhaube bildet, die nach oben in ein lotrechtes zentrales Brüdenrohr 4 übergeht. Nur in der untersten Apparatekammer ist ein derartiger Brüdenabzug nicht vorgesehen.

Brüdenseitig können die Apparatekammern 1 miteinander verbunden sein. Der Brüdenabzug erfolgt dann über einen Saftabscheider 5 auf der oberen Apparatekammer 1; bei dieser Ausführungsform herrscht dann in allen Apparatekammern 1 gleicher Druck. Die Brüden werden einem nicht dargestellten Kondensator, die nichtkondensierbaren Gase einer ebenfalls nicht dargestellten Wasserringpumpe zugeführt. Im Brüdenraum herrscht unteratmosphärischer Druck.

In jeder Apparatekammer 1 ist ferner eine von einem Heizmedium, vorzugsweise Dampf, durchströmte Heizung 6 vorgesehen, die um ein zentrales, oben und unten offenes Leitrohr 7 herum angeordnet ist, dessen oberer Rand bündig mit dem oberen Rand der Heizung 6 liegt. Die Heizung 6 jeder Apparatekammer 1 umfaßt vier Heizkammern 8, 9, 10, 11, die jeweils begrenzt sind durch in Umfangsrichtung im gleichen Winkelabstand voneinander angeordnete radiale Trennwände 12, das Leitrohr 7, den Strömungskegel 3, den Kammerboden 2 sowie den Mantel der entsprechenden Apparatekammer 1. Die genannten Trennwände 12 unterteilen auch das Leitrohr 7 in Segmente 13, die mantelseitig durch das Brüdenrohr 4, das Leitrohr 7 sowie die Trennwände 12 geschlossen sind und nur boden- und deckenseitig mit der zugeordneten Heizkammer 8-'10 in strömungsaustauschender Verbindung stehen. Die Heizung 6 besteht aus konzentrisch im Abstand voneinander angeordneten doppelwandigen Ringsegmenten 6a, die über ihnen jeweils zugeordnete, sich diametral gegenüberliegende, hohl ausgebildete Trennwände 12 strömungsmäßig miteinander verbunden sind und einen Dampfeintritt bzw.-austritt 14 aufweisen.

In der obersten Apparatekammer 1 sind ein ventilgesteuerter Zulauf 16 für konzentrierte Zulauflösung (Sirup) sowie ein weiterer ventilgesteuerter Zulauf 17 für Kristallfuß-Magma vorgesehen. Beide Zuläufe 16, 17 münden in einen Suspensions-Einlauf 18 am Anfang der ersten Heizkammer 8, von wo die Suspension in einer Zwangsführung die vier Heizkammern 8-11 nacheinander durchströmt, um dann über einen in der letzten Heizkammer 11 vorgesehenen Suspensions-Überlauf 19 in den Suspensions-Einlauf 18 der darunterliegenden Apparatekammer 1 zu gelangen. Der Suspensionspegel 20 wird in jeder Apparatekammer 1 durch Überlaufklappen 21 eingestellt.

Um für die Suspension in Umfangsrichtung jeder Apparatekammer 1 eine Zwangsführung zu bilden, weisen die Ringsegmente 6a zwischen sich von der Suspension durchströmte zwischenräume auf, die durch die genannten Trennwände 12 von der jeweils benachbarten Heizkammer 8-11 abgegrenzt sind. Die in Strömungsrichtung der Suspension gesehen noch vor dem Suspensions-Einlauf 18 liegende Trennwand 12 überragt den maximalen Suspensionspegel 20 nach oben und schließt unten strömungsdicht mit dem Kammerboden 2 sowie dem Strömungskegel 3 ab. Die in Strömungsrichtung der Suspension gesehen nachfolgende Trennwand 12 zwischen den Heizkammern 8 und 9 überragt ebenfalls den maximalen Suspensionspegel 20, weist aber gegenüber dem Kammerboden 2 einen lichten, eine Suspensions-Zirkulationsöffnung 22 bildenden Abstand auf, während die in Strömungsrichtung der Suspension gesehen nachfolgende, die Heizkammer 9 von der Heizkammer 10 trennende Trennwand 12 mit dem Kammerboden 2 strömungsdicht verbunden ist, jedoch für die Suspension einen oberen Überlauf 23 in die nachfolgende Heizkammer 10 aufweist. Die dann folgende Trennwand 12 zwischen den Heizkammern 10 und 11 entspricht in ihrer Ausbildung der Trennwand zwischen den Heizkammern 8 und 9.

Die sich aus den beiden Zuläufen 16,17 bildende Suspension strömt somit vom Suspensions-Einlauf 18zwischen den Ringsegmenten 6a der ersten Heizkammer 8 hindurch nach unten, um durch die Suspensions-Zirkulationsöffnung 22 der Trennwand 12 hindurch in die nachfolgende Heizkammer 9 zu gelangen, wo die Suspension zwischen den Ringsegmenten 6a nach oben strömt und über den Überlauf23 in die Heizkammer 10 gelangt, von dieser wiederum durch die unten liegende Suspensions-Zirkulationsöffnung 22 hindurch in die letzte Heizkammer 11 strömt, aus der die Suspension dann über den Suspensions-Überlauf 19 in den Suspensions-Einlauf 18 der darunterliegenden Apparatekammer 1 gelangt. Die Suspension wird also auf einer Kreisbahn zwangsgeführt und auf dieser Kreisbahn abwechselnd nach oben und unten gelenkt, so daß sich ein zu einem Kreisring geschlossener wellenförmiger Strömungsverlauf ergibt. Diese Strömung stellt sich ein und wird aufrechterhalten durch den kontinuierlichen eingespeisten Sirup und das ebenfalls kontinuierlich eingespeiste Kristallfuß-Magma. Dabei mündet in den Suspensions-Einlauf 18 jeder Apparatekammer 1 noch eine ventilgesteuerte Speiseleitung 24 für zusätzlichen Sirup, der je nach Magma-Konsistenz geregelt in den Zulauf jeder Apparatekammer 1 gegeben wird. Nachdem die Suspension alle Apparatekammern 1 von oben nach unten durchlaufen hat, wird am Kammerboden 2 der untersten Apparatekammer 1 über einen Auslauf 25 das Produktmagma abgezogen.

Wenn die Suspension zwischen den dampfbeheizten Ringsegmenten 6a auf dem vorstehend beschriebenen Weg hindurchströmt, bilden sich in der Suspension Dampfbläschen, die in der Suspension einen Mammut-Pumpeneffekt hervorrufen: Die Suspensionsteilchen steigen zwischen den Ringsegmenten 6a nach oben, bewegen sich radial nach innen und gelangen aufeinertrombenförmigen Umwälzbahn durch das Leitrohr 7 hindurch in den unter der Heizung 6 liegenden Raum der Heizkammer 8, 9, 10 oder 11, um von dort zwischen den Ringsegmenten 6a wieder nach oben zu steigen. Diese trombenförmige Umwälzbahn 26 ist in Figur 1 in der dritten Apparatekammer 1 schematisch angedeutet.

Figur 1 zeigtfür die einzelnen Apparatekammern 1 umfangsversetzte Längsschnitte. In der obersten Apparatekammer 1 sowie in der dritten Apparatekammer ist jeweils eine Trennwand 12 mit einem Überlauf 23 entsprechend der Trennwand zwischen den Heizkammern 9 und 10 dargestellt, während die zwite und unterste Apparatekammer Trennwände 12 gemäß den Trennwänden zwischen den Heizkammern 8 und 9 bzw. 10 und 11 zeigen.

## Patentansprüche

1. Verfahren zur kontinuierlichen Verdampfungskristallisation in einer aus Saft und Kristallen bestehenden Suspension für die Zuckergewinnung, bei dem konzentrierte Zulauflösung sowie Kristallfuß-Magma kontinuierlich in einen ersten Behandlungsraum eingespeist und Produktmagma aus dem letzten Behandlungsraum kontinuierlich abgezogen werden, wobei die Suspension nacheinander durch mehrere voneinander getrennte, runde Behandlungsräume hindurchgeleitet und in jedem Behandlungsraum bei gleichzeitiger Wärmezufuhr in eine interne Umlaufströmung versetzt und niveaugesteuert aus den einzelnen Behandlungsräumen dem jeweils nächstfolgenden Behandlungsraum zugeführt wird, dadurch gekennzeichnet, daß die Suspension in jedem Behandlungsraum auf einer spiralförmigen Bahn einmal umläuft, die sich durch die Überlagerung einer durch das Einspeisen weiterer Suspensionen verursachten, zwangsgeführten Kreisbewegung um die Achse des Behandlungsraums und einer durch den im Heizungsbereich auftretenden Mammut-Pumpeneffekt erzeugten Umlaufbewegung ergibt.

2. Verfahren nach Anspruch 1, dadurch gekennzeichnet, daß die Suspension auf der zwangsgeführten Kreisbahn auch noch abwechselnd nach oben und unten geführt wird, so daß sich eine gewellte spiralförmige Bahn ergibt.

3. Verfahren nach Anspruch 1 oder 2, dadurch gekennzeichnet, daß die Überleitung der Suspension von dem einen Behandlungsraum zum nächstfolgenden Behandlungsraum im freien Überlauf erfolgt.

4. Verfahren nach Anspruch 3, dadurch gekennzeichnet, daß durch Steuerung der Überlaufhöhe das Niveau der Suspension in jedem Behandlungsraum geregelt wird.

5. Verfahren nach einem der vorhergehenden Ansprüche, dadurch gekennzeichnet, daß zumindest in einige Behandlungsräume zusätzlich Sirup geregelt eingespeist wird.

6. Vorrichtung zur Durchführung des Verfahrens nach einem der vorhergehenden Ansprüche mit Behandlungsräumen, die als voneinander getrennte zylindrische Apparatekammern (1) übereinander angeordnet sind, einen sich konusförmig nach unten verjüngenden Kammerboden (2), eine von einem Heizmedium durchströmte Heizung (6) mit von der Suspension durchströmbaren Zwischen räumen, sowie Einrichtungen (3, 4, 5) zum Abführen des Brüdens und zur Überführung der Suspension von der oberen in die jeweils darunterliegende Apparatekammer (1) aufweisen, dadurch gekennzeichnet, daß die Heizung (6) jeder Apparatekammer (1) um ein zentrales, oben und unten offenes Leitrohr (7) herum angeordnet ist und mehrere, Heizkammern (8-11) umfaßt, die hinsichtlich ihrer von der Suspension durchströmten Zwischen räumen durch in Umfangsrichtung in gleichem Winkelabstand voneinander angeordnete Trennwände (12) von einander abgegrenzt sind, jedoch über definierte Strömungsquerschnitte (22, 23) in Umfangsrichtung miteinander in Strömungsverbindung stehen, die in Umfangsrichtung eine Zwangsführung für die Suspension bilden, wobei in Strömungsrichtung der Suspension gesehen die erste Heizkammer (8) einen Suspensions-Einlauf (18) und die letzte Heizkammer (11) einen Suspensions-Überlauf (19) aufweisen, der mit dem Suspensions-Einlauf (18) der darunterliegenden Apparatekammer (1) verbunden ist.

7. Vorrichtung nach Anspruch 6, dadurch gekennzeichnet, daß das Leitrohr (7) durch die genannten Trennwände (12) in Segmente (13) unterteilt ist, die mantelseitig geschlossen sind und nur boden- und deckenseitig mit der zugeordneten Heizkammer (8-11) für die Suspension in strömungsaustauschender Verbindung stehen.

8. Vorrichtung nach Anspruch 7, dadurch gekennzeichnet, daß der obere Rand des Leitrohres (7) bündig mit dem jeweils oberen Rand der Heizung (6) liegt.

9. Vorrichtung nach Anspruch 6, 7 oder 8, dadurch gekennzeichnet, daß zur Bildung der genannten definierten Strömungsquerschnitte (22, 23) zwischen zwei Heizkammern (8, 9; 9, 10; 10, 11) jeweils abwechselnd eine Trennwand (12) den maximalen Suspensionspegel (20) überragt, jedoch unterhalb der Heizung (6) über dem konischen Kammerboden (2) eine Suspensions-Zirkulationsöffnung (22) aufweist, während die in Strömungsrichtung der Suspension nachfolgende Trennwand (12) einen oberen Überlauf (23) in die nachfolgende Heizkammer (10) aufweist und unten strömungsdicht mit dem Kammerboden (2) abschließt.

10. Vorrichtung nach einem der Ansprüche 6 bis 9, dadurch gekennzeichnet, daß die Heizung (6) aus konzentrisch im Abstand voneinander angeordneten doppelwandigen Ringsmenten (6a) besteht.

11. Vorrichtung nach Anspruch 10, dadurch gekennzeichnet, daß zumindest zwei sich diametral gegenüberliegende Trennwände (12) hohlwandig ausgebildet sind und die zugeordneten Ringsegmente (6a) der Heizung (6) strömungsmäßig miteinander verbinden.

12. Vorrichtung nach einem der Ansprüche 6 bis 11, gekennzeichnet durch verstellbare Überlaufklappen (21) zur Einstellung des Suspensionspegels (20) in jeder Apparatekammer (1).

13. Vorrichtung nach einem der Ansprüche 6 bis 12, dadurch gekennzeichnet, daß jeder Kammerboden (2) einen zentrischen Strömungskegel (3) aufweist.

14. Vorrichtung nach Anspruch 13, dadurch gekennzeichnet, daß der genannte Strömungskegel (3) für einen Brüdenabzug zugleich eine Kaminhaube bildet, die nach oben in ein lotrechtes zentrales Brüdenrohr (4) übergeht.

15. Vorrichtung nach einem der Ansprüche 6 bis 14, dadurch gekennzeichnet, daß in den Suspensions-Einlauf (18) jeder Apparatekammer (1) eine ventilgesteuerte Speiseleitung (24) für zusätzlichen Sirup mündet.

16. Vorrichtung nach einem der Ansprüche 6 bis 15, dadurch gekennzeichnet, daß in der untersten Apparatekammer (1) oder den unteren Apparatekammern (1) angetriebene Rühr- oder Mischwerkzeuge vorgesehen sind.

## Revendications

1. Procédé de cristallisation continue par évaporation dans une suspension constituée par un jus et des cristaux pour la préparation du sucre, dans lequel une solution d'alimentation concentrée ainsi qu'un magma de pied-decuite sont amenés en continu dans une première chambre de traitement et du magma produit est soutiré en continu de la dernière chambre de traitement, la suspension est guidée successivement à travers plusieurs chambres de traitements séparées l'une de l'autre et, en même temps qu'est fournie de la chaleur, la suspension est mise en circulation interne et, le niveau étant contrôlé est amenée à partir des chambres de traitement individuelles à la chambre de traitement respectivement suivante, caractérisé en ce que la suspension circule une fois dans chaque chambre de traitement selon une trajectoire spirale qui résulte de la superposition d'un mouvement circulaire forcé autour de l'axe de la chambre de traitement provoqué par l'arrière d'autres suspensions, et d'un mouvement circulaire produit par l'effet de pompe d'un élévateur à air comprimé.

2. Procédé selon la revendication 1, caractérisé en ce que la suspension est, en plus, guidée alternativement vers le haut et vers le bas sur la trajectoire circulaire forcée, ce qui produit une trajectoire spirale ondulée.

3. Procédé selon la revendication 1 ou 2, caractérisé en ce que le passage de la suspension d'une des chambres de traitement à la chambre suivante s'effectue en trop plein libre.

4. Procédé selon la revendication 3, caractérisé en ce qu'en commandant le niveau du trop plein, on règle le niveau de la suspension dans chaque chambre de traitement.

5. Procédé selon l'une des revendications précédentes, caractérisé en ce qu'on introduit en plus, au moins dans quelques chambres de traitement, du sirop en réglant le débit d'arrivée.

6. Dispositif pour mettre en oeuvre le procédé selon l'une des revendications précédentes, avec des chambres de traitement qui sont disposées l'une au-dessus de l'autre en tant que chambres d'appareil (1) cylindriques séparées les unes des autres, qui comportent un fond de chambre (2) se rétrécissant en forme de cône vers le bas, un chauffage (6) parcouru par un fluide de chauffage avec des chambres intermédiaires traversées par la suspension, ainsi que des dispositifs (3, 4, 5) pour évacuer les vapeurs et pour transférer la suspension de la chambre d'appareil (1) supérieure dans la chambre respectivement inférieure, caractérisé en ce que le chauffage (6) de chaque chambre d'appareil (1) est disposé autour d'un conduit (7) central ouvert en haut et en bas et comporte plusieurs chambres de chauffage (8-11) dont les chambres intermédiaires traversées par la suspension sont délimitées l'une par rapport à l'autre par des cloisons de séparation (12) disposées à intervalles angulaires réguliers dans le sens de la périphérie, mais sont toutefois en liaison d'écoulement l'une avec l'autre par des sections d'écoulement définies (22, 23), qui constituent un guidage forcé dans le sens de la périphérie pour la suspension, la première chambre de chauffage (8) comportant, vu dans le sens d'écoulement de la suspension, une entrée de suspension (18) et la dernière chambre de chauffage (11) comportant un trop plein de suspension (19), qui est relié à l'entrée de suspension (18) de la chambre d'appareil (1) située en dessous.

7. Dispositif selon la revendication 6, caractérisé en ce que le conduit (7) est divisé par les cloisons de séparation (12) précitées en secteurs (13) qui sont fermés du côté de la surface latérale et sont reliés par échange d'écoulement seulement du côté du fond et du dessus avec la chambre de chauffage associée (8-11) pour la suspension.

8. Dispositif selon la revendication 7, caractérisé en ce que le bord supérieur du conduit (7) affleure au niveau du bord supérieur respectif du chauffage (6).

9. Dispositif selon la revendication 6, 7 ou 8, caractérisé en ce que pour former les sections d'écoulement définies précitées (22, 23) entre deux chambres de chauffage (8, 9, 9, 10, 10, 11), une cloison de séparation (12) dépasse alternativement le niveau de suspension maximal (20) mais comporte toutefois en dessous du chauffage (6), au-dessus du fond de chambre conique (2), une ouverture de circulation (22) pour la suspension, tandis que la cloison de séparation (12) suivante, dans le sens d'écoulement de la suspension, comporte un trop plein supérieur (23) allant dans la chambre de chauffage suivante (6) et forme une fermeture étanche à l'écoulement avec le fond de la chambre (2).

10. Dispositif selon l'une des revendications 6 à 9, caractérisé en ce que le chauffage (6) est constitué par des segments annulaires (6a) à double paroi disposés concentriquement à une certaine distance l'un de l'autre.

11. Dispositif selon la revendication 10, caractérisé en ce qu'au moins deux cloisons de séparation (12) diamétralement opposées sont réalisées à paroi creuse, et relient les segments annulaires associés (6a) du chauffage (6) pour assurer l'écoulement.

12. Dispositif selon l'une des revendications 6 à 11, caractérisé par des volets de trop plein (21) pour régler le niveau de suspension (20) dans chaque chambre d'appareil (1).

13. Dispositif selon l'une des revendications 6 à 12, caractérisé en ce que chaque font de chambre (2) comporte un cône d'écoulement (3) placé au centre.

14. Dispositif selon la revendication 13, caractérisé en ce que le cône d'écoulement (3) précité constitue en même temps un capuchon de cheminée pour l'évacuation des vapeurs, lequel se raccorde vers le haut à un conduit de vapeurs (4) central vertical.

15. Dispositif selon l'une des revendications 6 à 14, caractérisé en ce qu'une canalisation d'alimentation (24) commandée par un clapet pour le sirop supplémentaire, débouche dans l'entrée de suspension (18) de chaque chambre d'appareil (1

16. Dispositif selon l'une des revendications 6 à 15, caractérisé en ce qu'on prévoit dans la chambre d'appareil (1) la plus basse, ou dans les chambres d'appareil (1) inférieures des instruments de malaxage ou d'agitation entraînés.

## Claims

1. Process for continuous crystallization by evaporation in a suspension comprising juice and crystals for sugar production, in which concentrated inflow solution and pied-de-cuite magma are continuously fed into a first treatment space and product magma is continuously drawn off from the last treatment space, with the suspension being guided successively through a plurality of mutually separated round treatment spaces and being subjected to an internal circulatory flow in each treatment space with simultaneous heat supply, and being supplied, with the level controlled, from the individual treatment spaces to the respectively next succeeding treatment space, characterized in that the suspension circulates once in each treatment space in a spiral path which is produced by the superposing of a restricted circular movement caused by feeding in further suspensions about the axis of the treatment space and of a circulatory movement generated by the airlift pump effect occurring in the heating region.

2. Process according to Claim 1, characterized in that the suspension is also guided alternately upwards and downwards on the restricted circular path so that an undulating spiral path is produced.

3. Process according to Claim 1 or 2, characterized in that the transfer of suspension from one treatment space to the next succeeding treatment space occurs as a free overflow.

4. Process according to Claim 3, characterized in that the level of suspension in each treatment space is regulated by controlling the overflow level.

5. Process according to one of the preceding claims, characterized in that at least in some treatment spaces syrup is additionally fed in in regulated manner.

6. Apparatus for carrying out the process according to one of the preceding claims, with treatment spaces which are arranged one above the other as mutually separated cylindrical apparatus chambers (1) and have a chamber base (2) tapering downwards in the shape of a cone, a heating system (6) through which heating medium flows and which has intermediate spaces through which the suspension flows, and apparatus (3, 4, 5) for removing the vapours and for transferring the suspension from the upper to the respectively lower apparatus chamber (1), characterized in that the heating system (6) of each apparatus chamber (1) is arranged around a central guide tube (7) open at the top and bottom, and comprises a plurality of heating chambers (8-11) which are delimited from one another with respect to their intermediate spaces through which the suspension flows by separating walls (12) which are arranged with the same angular spacing from one another in the peripheral direction, but with these heating chambers being flow- connected to one another in the peripheral direction by defined flow cross sections (22, 23) which form in the peripheral direction a restricted guidance forthe suspension, with the first heating chamber (8), as seen in the direction of flow of the suspension, having a suspension inlet (18) and the last heating chamber (11) having a suspension overflow (19) which is connected to the suspension inflow (18) of the apparatus chamber (1) lying below it.

7. Apparatus according to Claim 6, characterized in that the guide tube (7) is divided by the said separating walls (12) into segments (13) which are closed on the casing side and are connected to the associated heating chamber (8-11) for the suspension in a flow-exchanging manner only on the base and cover side.

8. Apparatus according to Claim 7, characterized in that the upper edge of the guide tube (7) is flush with the respectively upper edge of the heating system (6).

9. Apparatus according to Claim 6, 7 or 8, characterized in that, to form the said defined flow cross sections (22, 23) between two heating chambers (8, 9; 9, 10; 10, 11) a separating wall (12) projects in each case alternately above the maximum suspension level (20), but has below the heating system (6) above the conical chamber base (2) a suspension circulation opening (22), while the following separation wall (12), as seen in the direction of flow of the suspension, has an upper overflow (23) into the successive heating chamber (10) and is closed off at the bottom in flow-tight manner by the chamber base (2).

10. Apparatus according to one of Claims 6 to 9, characterized in that the heating system (6) comprises double-walled annular segments (6a) arranged concentrically and spaced from one another.

11. Apparatus according to Claim 10, characterized in that at least two diametrically opposed separating walls (12) are constructed with hollow walls and connect the associated annular segments (6a) of the heating system (6) to one another as regards flow.

12. Apparatus according to one of Claims 6 to 11, characterized by adjustable overflow flap valves (21) for adjusting the suspension level (20) in each apparatus chamber (1).

13. Apparatus according to one of Claims 6 to 12, characterized in that each chamber base (2) has a central flow cone (3).

14. Apparatus according to Claim 13, characterized in that the said flow cone (3) at the same time forms for vapour removal a chimney hood which merges towards the top with a perpendicular central vapour tube (4).

15. Apparatus according to one of Claims 6 to 14, characterized in that a valve-controlled feed line (24) for additional syrup opens into the suspension inlet (18) of each apparatus chamber (1

16. Apparatus according to one of Claims 6 to 15, characterized in that driven stirring or mixing tools are provided in the lowest apparatus chamber (1) or the lower apparatus chambers (1).
